# EUROPÄISCHE PATENTSCHRIFT

(11) **EP 1 359 273 B1**
(45) Veröffentlichungstag und Bekanntmachung des Hinweises auf die Patenterteilung: **15.12.2004**
(21) Anmeldenummer: 03008961.9
(22) Anmeldetag: 17.04.2003
(51) Int. Cl.: E05C 9/04

(54) **Verriegelungsbeschlag an einem Fenster, einer Tür oder dergleichen, mit gegenläufig verschiebbaren Treibstangen**
Lock fitting on a window, a door or similar, with oppositely moving espagnolettes
Ferrure de verrouillage sur une fenêtre, une porte ou similaire, avec crémones à mouvement opposés

(30) Priorität: 02.05.2002 DE 10219692
(43) Veröffentlichungstag der Anmeldung: 05.11.2003
(73) Patentinhaber: ROTO FRANK AG, 70771 Leinfelden-Echterdingen (DE)
(72) Erfinder: Strle, Dusan, 1386 Stari trg pri Lozu (SI); Zabukovec, Rafael, 1386 Stari trg pri Lozu (SI)

(56) Entgegenhaltungen:
- EP-A- 0 899 401
- BE-A- 1 013 143
- DE-A- 2 603 709
- GB-A- 2 279 988
- GB-A- 2 337 073
- US-A- 4 962 652

## Beschreibung

Die Erfindung betrifft einen Verriegelungsbeschlag an einem Fenster, einer Tür oder dergleichen, mit zwei Treibstangen, die mittels eines Treibstangenantriebes an einem Falz gegenläufig in Falzumfangsrichtung verschiebbar sind, wobei der Treibstangenantrieb ein Betätigungsgetriebe sowie zwischen den Treibstangen ein Umkehrgetriebe umfasst und mittels des Betätigungsgetriebes die eine, antriebsseitige Treibstange und mittels des Umkehrgetriebes bei Verschieben der antriebsseitigen Treibstange die andere, abtriebsseitige Treibstange in der jeweiligen Verschieberichtung antreibbar sind und wobei in Falzumfangsrichtung an zumindest einer der Seiten des Betätigungsgetriebes die Treibstangen wenigstens zwei Verriegelungselemente aufweisen, die mit den Treibstangen gegenläufig verschiebbar sind.

Ein derartiger Verriegelungsbeschlag ist bekannt aus DE-C-25 57 303. Im Falle des Standes der Technik erstreckt sich eine erste Treibstange in einer Beschlagteilnut ausgehend von dem Betätigungsgetriebe eines Zentralverschlusses in Falzumfangsrichtung. An ihrem von dem Betätigungsgetriebe abliegenden Ende ist diese Treibstange im Innern eines Getriebegehäuses geführt. In diesem Bereich besitzt sie zwei in Treibstangenlängsrichtung aufeinander folgende, im Querschnitt U-förmige Längenabschnitte. An dem zu dem Betätigungsgetriebe hin liegenden Längenabschnitt verlaufen die U-Schenkel senkrecht zum Falz und damit auch zu den Längsseitenwänden der Beschlagteilnut. Der sich daran anschließende und den Endabschnitt der Treibstange bildende Längenabschnitt ist gegenüber dem vorausgehenden Längenabschnitt um 90° gedreht. Seine U-Schenkel verlaufen folglich falzparallel, sein U-Quersteg ist triebstockartig ausgebildet. Dem triebstockartigen Endabschnitt der ersten Treibstange liegt parallel zu dem Falz ein entsprechender Endabschnitt einer zweiten Treibstange gegenüber. In die Verzahnungen an den triebstockartigen Endabschnitten der beiden Treibstangen greifen Getrieberitzel ein, mittels derer Bewegungen der ersten Treibstange in Falzumfangsrichtung umgesetzt werden in gegenläufige Bewegungen der zweiten Treibstange. Entsprechend gegenläufige Bewegungen führen Riegelzapfen aus, die an den beiden Treibstangen angebracht sind. Die gegenläufigen Bewegungen der Treibstangen sowie der Riegelzapfen werden mit großem konstruktivem Aufwand erzeugt. Die Schaltweglängen der Treibstangen und der Riegelzapfen sind nur mit großem konstruktivem Aufwand veränderbar.

Den Stand der Technik insoweit zu verbessern, hat sich die vorliegende Erfindung zum Ziel gesetzt.

Erfindungsgemäß gelöst wird diese Aufgabe durch den Verriegelungsbeschlag gemäß Patentanspruch 1. Demnach liegen im Falle der Erfindung die gegenläufig zu bewegenden Treibstangen quer zu dem Falz hintereinander. Infolgedessen können die Treibstangen über große Wegstrecken aneinander entlang verschoben werden und dadurch die an ihnen angebrachten Verriegelungselemente entsprechend weit gegenläufig bewegt werden. Nachdem das Umkehrgetriebe quer zu dem Falz zwischen den Treibstangen vorgesehen ist, lassen sich erfindungsgemäß Treibstangen in Form von Flachprofilen verwenden, die im Bereich des Umkehrgetriebes einer nur verhältnismäßig geringfügigen Bearbeitung bedürfen.

Besondere Ausführungsarten des Verriegelungsbeschlages nach Patentanspruch 1 ergeben sich aus den abhängigen Patentansprüchen 2 bis 12.

Im Falle der Erfindungsbauart nach Patentanspruch 2 sind die beiden Treibstangen des Verriegelungsbeschlages lediglich im Bereich des Umkehrgetriebes quer zu dem Falz nennenswert voneinander beabstandet. Über ihre Restlängen können die Treibstangen einander eng benachbart angeordnet sein. Es ergibt sich auf diese Art und Weise eine in sich stabile Gesamtanordnung mit einem lediglich geringen Platzbedarf.

Einer wirksamen Übertragung der mittels des Betätigungsgetriebes in die antriebsseitige Treibstange eingeleiteten Antriebskraft auf die abtriebsseitige Treibstange dienen die kennzeichnenden Merkmale der Patentansprüche 3 bis 5.

Durch eine besondere Montagefreundlichkeit zeichnet sich die in Patentanspruch 6 beschriebene Ausführungsform des erfindungsgemäßen Verriegelungsbeschlages aus. Zum einen lassen sich beide Getriebe baueinheitlich montieren. Zum andern ist an dem Fenster, der Tür oder dergleichen zur Unterbringung beider Getriebe lediglich eine einzige Ausnehmung vorzusehen.

Einer kompakten Bauweise des erfindungsgemäßen Verriegelungsbeschlages dient das kennzeichnende Merkmal von Patentanspruch 7.

Im Falle der bevorzugten Erfindungsbauart nach Patentanspruch 8 wird mit konstruktiv einfachen Mitteln eine mehrfache und damit umfassende Verriegelung bewirkt. Konstruktiv besonders zweckmäßige Möglichkeiten zur Herstellung einer Mehrfachverriegelung sind in den Patentansprüchen 9 und 10 beschrieben.

Im Interesse größtmöglicher Einbruchssicherheit ist in Weiterbildung der Erfindung das kennzeichnende Merkmal von Patentanspruch 11 vorgesehen. Greifen die gegenläufig verschiebbaren Verriegelungselemente in der Verriegelungsstellung in ein gemeinsames Schließstück ein, so können Kräfte, die im Rahmen von Einbruchsversuchen auf den Verriegelungsbeschlag ausgeübt werden über die Verriegelungselemente derart in das Schließstück eingeleitet werden, dass sie sich zumindest teilweise gegenseitig aufheben. Die Verbindung von Schließstück und zugehörigem Flügel- oder Festrahmen hat dann lediglich eine verhältnismäßig geringe Last aufzunehmen.

Mit dem erfindungsgemäßen Verriegelungsbeschlag nach Patentanspruch 11 lässt sich der betreffende Fenster-, Türflügel oder dergleichen vorteilhafterweise nicht nur bei Einnahme einer vollkommen geschlossenen sondern darüber hinaus auch bei Einnahme einer teilgeöffneten Stellung, insbesondere einer Spaltöffnungsstellung, verriegeln.

Nachfolgend wird die Erfindung anhand schematischer Darstellungen zu Ausführungsbeispielen näher erläutert. Es zeigen:
- Fig. 1: eine erste Bauart eines Verriegelungsbeschlages in der Verriegelungsstellung (a) sowie in der Offenstellung (b),
- Fig. 2: die in Fig. 1 eingerahmten Beschlagteile in vergrößerter Darstellung,
- Fig. 3: eine erste Bauart des Schließstücks für den Verriegelungsbeschlag nach den Fign. 1 und 2,
- Fig. 4: eine zweite Bauart des Schließstücks für den Verriegelungsbeschlag nach den Fign. 1 und 2,
- Fig. 5: eine zweite Bauart eines Verriegelungsbeschlages in der Offenstellung und
- Fig. 6: eine dritte Bauart eines Verriegelungsbeschlages in der Offenstellung.

Ausweislich der Figuren 1 und 2 umfasst ein in dem Falz eines Fenster- oder Türflügels zu montierender und als sogenanntes "Kantengetriebe" ausgebildeter Verriegelungsbeschlag 1 eine in Einbaulage falzparallele Stulpschiene 2 sowie Treibstangen 3, 4. Die Treibstangen 3, 4 sind an der Unterseite der Stulpschiene 2 und dabei quer zu dem Falz hintereinander liegend angeordnet. Sie erstrecken sich beidseits eines Betätigungsgetriebes 5, das ein mit einem Innenvierkant 6 versehenes Betätigungsgetrieberitzel 7 umfasst.

Zähne 8 des Betätigungsgetrieberitzels 7 greifen in Öffnungen 9 ein, die in einem triebstockartig ausgebildeten Bereich der falzfernen Treibstange 4 in dieser ausgespart sind.

Dem Betätigungsgetriebe 5 gegenüberliegend ist die falznahe Treibstange 3 mit einer doppelten Abkröpfung 10 versehen. Dadurch wird zwischen der Treibstange 3 und der Treibstange 4 eine Kammer 11 ausgebildet. In dieser untergebracht ist u.a. ein Umkehrgetriebe 12. Das Umkehrgetriebe 12 umfasst ein Umkehrgetrieberitzel 13, das an Öffnungen 14 mit einem weiteren triebstockartigen Bereich der Treibstange 4 und an Öffnungen 15 mit einem ebenfalls triebstockartigen Bereich der Treibstange 3 kämmt. Eine Ritzeldrehachse 16 ist mit ihren axialen Enden an den parallel zu der Zeichenebene der Figuren 1 und 2 verlaufenden Wänden eines nicht im Einzelnen gezeigten Getriebegehäuses drehbar gelagert. An den Wänden des Getriebegehäuses ebenfalls ortsfest fixiert ist ein Stützkörper 17, der in der Kammer 11 für eine Führung sowie für eine gegenseitige Abstützung der Treibstangen 3, 4 quer zu dem Falz sorgt.

Zur Montage wird der Verriegelungsbeschlag 1 in eine übliche Beschlagteilnut eingesetzt, die in dem zur Aufnahme des Getriebegehäuses bestimmten Teil von der Falzseite her mit einer entsprechenden Vertiefung versehen ist. Durch eine Wandung dieser Vertiefung hindurch wird in üblicher Weise ein Handbetätigungsgriff mit einem von seinem Griffhals vorstehenden Vierkant in den Innenvierkant 6 an dem Betätigungsgetrieberitzel 7 eingesteckt und fixiert.

Die Treibstangen 3, 4 sind in Falzumfangsrichtung (Doppelpfeil 18) gegeneinander versetzt. An der antriebsseitigen Treibstange 4 sind mit Abstand von dem Betätigungsgetriebe 5 sowie dem Umkehrgetriebe 12 Verriegelungselemente in Form von Schließzapfen 19, 20 angenietet. Entsprechend ist die abtriebsseitige Treibstange 3 mit Verriegelungselementen bzw. Schließzapfen 21, 22 versehen. Den Schließzapfen 19, 21 ist ein gemeinsames Schließstück 23, den Schließzapfen 20, 22 ein gemeinsames Schließstück 24 zugeordnet.

Der Schließzapfen 19 durchsetzt mit einem entsprechenden Befestigungsansatz ein Langloch 25 in der Stulpschiene 2, der Schließzapfen 20 ein Langloch 26 in der Stulpschiene 2 sowie ein Langloch 27 in der Treibstange 3. Aufgrund entsprechender gegenseitiger Abstimmung der Durchmesser der Befestigungsansätze an den Schließzapfen 19, 20 einerseits und der Weite der Langlöcher 25, 26 an der Stulpschiene 2 sowie des Langlochs 27 an der Treibstange 3 andererseits wird der Schließzapfen 19 an der Stulpschiene 2 und der Schließzapfen 20 an der Stulpschiene 2 sowie der Treibstange 3 in Falzumfangsrichtung 18 geführt.

Eine entsprechende Führung ergibt sich für den Schließzapfen 21 in einem Langloch 28 und für den Schließzapfen 22 in einem Langloch 29 der Stulpschiene 2. Die Langlöcher 25, 26, 27, 28, 29 bilden in Falzumfangsrichtung verlaufende Aussparungen der Stulpschiene 2 bzw. der Treibstange 3. Mit der Führung der Schließzapfen 19, 20, 21, 22 einher geht eine entsprechende Führung der Treibstangen 3, 4.

Zur Betätigung des Verriegelungsbeschlages 1 ist der nicht im Einzelnen gezeigte Handbetätigungsgriff zu drehen. Damit verbunden ist eine entsprechende Drehbewegung des Betätigungsgetrieberitzels 7. Die Drehbewegung des Betätigungsgetrieberitzels 7 bewirkt eine Längsverschiebung der Treibstange 4 und diese Längsverschiebung wiederum eine Drehbewegung des Umkehrgetrieberitzels 13. Aus der Drehbewegung des Umkehrgetrieberitzels 13 schließlich resultiert eine Längsbewegung der Treibstange 3 in Falzumfangsrichtung, wobei die Richtungen der von den aneinander entlang verschobenen Treibstangen 3, 4 ausgeführten Längsbewegungen einander entgegengesetzt sind. In Abhängigkeit von der Drehrichtung des Handbetätigungsgriffs werden die Schließzapfen 19, 21 einerseits und die Schließzapfen 20, 22 andererseits entweder aufeinander zu oder voneinander weg bewegt. Durch Bewegen aufeinander zu kommen die Schließzapfen 19, 21 in Eingriff mit dem Schließstück 23, die Schließzapfen 20, 22 in Eingriff mit dem Schließstück 24. Der Verriegelungsbeschlag 1 nimmt dann seine Verriegelungsstellung ein, wie sie in Fig. 1 (a) und Fig. 2 (a) veranschaulicht ist. Werden die Schließzapfen 19, 21; 20, 22 ausgehend von ihrer Verriegelungsstellung voneinander weg bewegt, so ergibt sich die aus Fig. 1 (b) sowie aus Fig. 2 (b) ersichtliche Offenstellung des Verriegelungsbeschlages 1.

Ein Schließstück, wie es als Schließstück 23 sowie als Schließstück 24 im Falle des Verriegelungsbeschlages 1 nach den Fign. 1 und 2 vorgesehen ist, zeigt Fig. 3. Demnach besitzen die Schließstücke 23, 24 in üblicher Weise Schließzapfenaufnahmen 30, 31 mit in Falzumfangsrichtung 18 verlaufenden und falzseitig hinterschnittenen Längsrändern. Von den ihre Verriegelungsstellung einnehmenden Schließzapfen 19, 20, 21, 22 werden die Längsränder der Schließzapfenaufnahmen 30, 31 bekanntermaßen mit Pilzköpfen hintergriffen. Infolgedessen wirkt der Verriegelungsbeschlag 1 besonders einbruchshemmend. Die einbruchshemmende Wirkung wird noch dadurch erhöht, dass in die Schließstücke 23, 24 jeweils beide einander zugeordnete Schließzapfen 19, 21; 20, 22 eingreifen. Wie in Fig. 3 durch Pfeile angedeutet, können bei einem Einbruchsversuch und bei entsprechender mit dem Einbruchsversuch verbundener Belastung des Verriegelungsbeschlages 1 über die Schließzapfen 19, 20 einerseits sowie die Schließzapfen 21, 22 andererseits Belastungen auf die Schließstücke 23, 24 ausgeübt werden, die sich in ihrer Momentenwirkung bezüglich einer zentralen Verbindungsstelle 32 zumindest teilweise gegenseitig aufheben. Dadurch reduziert sich die Belastung, die über die Verbindung der Schließstücke 23, 24 mit dem betreffenden Flügel- oder Festrahmen gegebenenfalls abzutragen ist.

In Fig. 4 dargestellt ist ein Schließstück, wie es als Schließstück 123 anstelle des Schließstückes 23 bzw. als Schließstück 124 anstelle des Schließstückes 24 des Verriegelungsbeschlages 1 verwendet werden kann. Abweichend von den Schließstücken 23, 24 gemäß Fig. 3 weisen die Schließstücke 123, 124 zusätzlich zu Schließzapfenaufnahmen 30, 31 Schließzapfenaufnahmen 130, 131 auf, wobei die Schließzapfenaufnahmen 30, 31 einerseits und die Schließzapfenaufnahmen 130, 131 andererseits in Öffnungs- bzw. Schließrichtung 33 des betreffenden Fensters oder der betreffenden Tür gegeneinander versetzt sind. Je nachdem mit welchem der Schließzapfenaufnahmenpaare 30, 31; 130, 131 die Schließzapfen 19, 21; 20, 22 in Eingriff gebracht werden, ist das betreffende Fenster oder die betreffende Tür in vollständig geschlossenem Zustand oder aber in einer Spaltöffnungsstellung verriegelt.

Fig. 5 zeigt einen Verriegelungsbeschlag 101, der sich von dem Verriegelungsbeschlag 1 gemäß den Fign. 1 bis 4 dadurch unterscheidet, dass anstelle eines einzelnen Umkehrgetrieberitzels zwei Umkehrgetrieberitzel 113, 133 vorgesehen sind. Diese sind in Falzumfangsrichtung 18 relativ weit voneinander entfernt. Das Betätigungsgetriebe 5 ist in etwa mittig zwischen den Umkehrgetrieberitzeln 113, 133 angeordnet. Infolgedessen ergibt sich eine bei Übertragung der Antriebskraft besonders lagestabile Gesamtanordnung. Gegenüber den Verhältnissen nach den Fign. 1 und 2 modifiziert ist außerdem ein Stützkörper 117 des Verriegelungsbeschlages 101. Im Übrigen stimmt der Verriegelungsbeschlag 101 gemäß Fig. 5 mit dem Verriegelungsbeschlag 1 gemäß den Fign. 1 bis 4 überein.

Entsprechendes gilt für einen Verriegelungsbeschlag 201, wie er in Fig. 6 dargestellt ist. Der wesentliche Unterschied zwischen dem Verriegelungsbeschlag 201 nach Fig. 6 und den Verriegelungsbeschlägen 1, 101 gemäß den Fign. 1 bis 5 besteht darin, dass im Falle der in Fig. 6 gezeigten Beschlagsbauart anstelle von zwei Paaren gegenläufig bewegbarer Schließzapfen vier entsprechende Schließzapfenpaare vorgesehen sind. Im Einzelnen umfasst der Verriegelungsbeschlag 201 Verriegelungselemente in Form von Schließzapfen 219, 220, 221, 222, 233, 234, 235, 236. Die Stulpschiene 2 sowie die Treibstangen 3, 4 des Verriegelungsbeschlages 201 sind mit entsprechenden Aussparungen bzw. Langlöchern versehen. In Figur 6 zu erkennen ist ein Getriebegehäuse, in welchem das Betätigungsgetriebe 5 und das Umkehrgetriebe 12 gemeinschaftlich untergebracht sind.

Wie ein Vergleich der Fign. 1 bis 5 einerseits und Fig. 6 andererseits erkennen lässt, kann der Verriegelungsbeschlag 1, 101, 201 auf einfache Art und Weise, im Wesentlichen unter entsprechendem Ablängen der Stulpschiene 2 sowie der Treibstangen 3, 4 an unterschiedliche Größen des betreffenden Fensters oder der betreffenden Tür angepasst werden.

## Patentansprüche

1. Verriegelungsbeschlag für ein Fenster oder eine Tür, mit zwei Treibstangen (3, 4), die mittels eines Treibstangenantriebes an einem Falz gegenläufig in Falzumfangsrichtung (18) verschiebbar sind, wobei der Treibstangenantrieb ein Betätigungsgetriebe (5) sowie zwischen den Treibstangen (3, 4) ein Umkehrgetriebe (12) umfasst und mittels des Betätigungsgetriebes (5) die eine, antriebsseitige Treibstange (4) und mittels des Umkehrgetriebes (12) bei Verschieben der antriebsseitigen Treibstange (4) die andere, abtriebsseitige Treibstange (3) in der jeweiligen Verschieberichtung antreibbar sind und wobei in Falzumfangsrichtung (18) an zumindest einer der Seiten des Betätigungsgetriebes (5) die Treibstangen (3, 4) wenigstens zwei Verriegelungselemente (19, 21; 20, 22; 219, 221; 220, 222; 233, 235; 234, 236) aufweisen, die an ein und derselben Seite des Betätigungsgetriebes (5) mit den Treibstangen (3, 4) gegenläufig verschiebbar sind, **dadurch gekennzeichnet, dass** die Treibstangen (3, 4) einander quer zu dem Falz hintereinander liegend überdecken und das Umkehrgetriebe (12) quer zu dem Falz zwischen den Treibstangen (3, 4) vorgesehen ist und dass an wenigstens einer der Seiten des Betätigungsgetriebes (5) an ein und derselben Seite des Betätigungsgetriebes (5) angeordnete und gegenläufig verschiebbare Verriegelungselemente (19, 21; 20, 22; 219, 221; 220, 222; 233, 235; 234, 236) an den quer zu dem Falz hintereinander liegenden Treibstangen (3, 4) angebracht sind.

2. Verriegelungsbeschlag nach Anspruch 1, **dadurch gekennzeichnet, dass** wenigstens eine der Treibstangen (3, 4) im Bereich des Umkehrgetriebes (12) mit zumindest einer Abkröpfung (10) quer zu dem Falz versehen ist.

3. Verriegelungsbeschlag nach wenigstens einem der vorhergehenden Ansprüche, **dadurch gekennzeichnet, dass** das Umkehrgetriebe (12) im Bereich des Betätigungsgetriebes (5) angeordnet ist und dass dort zwischen den Treibstangen (3, 4) ein quer zu dem Falz wirksamer Stützkörper (17, 117) vorgesehen ist.

4. Verriegelungsbeschlag nach wenigstens einem der vorhergehenden Ansprüche, **dadurch gekennzeichnet, dass** das Umkehrgetriebe (12) eine Mehrzahl von Umkehrgetrieberitzeln (113, 133) mit falzparallelen Ritzeldrehachsen aufweist, wobei die Umkehrgetrieberitzel (113, 133) einerseits mit der antriebsseitigen Treibstange (4) und andererseits mit der abtriebsseitigen Treibstange (3) kämmen und in Falzumfangsrichtung (18) gegeneinander versetzt angeordnet sind.

5. Verriegelungsbeschlag nach Ansprüch 4, **dadurch gekennzeichnet, dass** Umkehrgetrieberitzel (113, 133) in Falzumfangsrichtung (18) beidseits des Betätigungsgetriebes (5) vorgesehen sind.

6. Verriegelungsbeschlag nach wenigstens einem der vorhergehenden Ansprüche, **dadurch gekennzeichnet, dass** das Betätigungsgetriebe (5) sowie das Umkehrgetriebe (12) in einem gemeinsamen Getriebegehäuse untergebracht sind.

7. Verriegelungsbeschlag nach wenigstens einem der vorhergehenden Ansprüche, **dadurch gekennzeichnet, dass** die falzferne Treibstange (4) wenigstens ein Verriegelungselement (20) aufweist, das durch eine an der falzseitigen Treibstange (3) in Falzumfangsrichtung (18) verlaufende Aussparung (27) hindurch mit ihr verbunden ist.

8. Verriegelungsbeschlag nach wenisgstens einem der vorhergehenden Ansprüche, **dadurch gekennzeichnet, dass** die Treibstangen (3, 4) in Falzumfangsrichtung (18) beidseits des Betätigungsgetriebes (5) verlaufen und an beiden Seiten des Betätigungsgetriebes (5) wenigstens zwei Verriegelungselemente (19, 21; 20, 22; 219, 221; 220, 222; 233, 235; 234, 236) aufweisen, die mit den Treibstangen (3, 4) gegenläufig verschiebbar sind.

9. Verriegelungsbeschlag nach Ansprüch 8, **dadurch gekennzeichnet, dass** die beidseits des Betätigungsgetriebes (5) verlaufenden Treibstangen (3, 4) in Falzumfangsrichtung (18) gegeneinander versetzt sind und dass die Treibstangen (3, 4) an ihrem gegenüber der jeweils anderen Treibstange (3, 4) in Falzumfangsrichtung (18) vorstehenden Teil jeweils wenigstens ein Verriegelungselement (19, 22) aufweisen und dass die falzferne Treibstange (4) an ihrem gegenüber der falzseitigen Treibstange (3) in Falzumfangsrichtung (18) zurückstehenden Teil wenigstens ein Verriegelungselement (20) aufweist, das durch eine an der falzseitigen Treibstange (3) in Falzumfangsrichtung (18) verlaufende Aussparung (27) hindurch mit ihr verbunden ist.

10. Verriegelungsbeschlag nach Ansprüch 7 oder 9, **dadurch gekennzeichnet, dass** wenigstens ein Verriegelungselement (20) an der falzfernen Treibstange (4), welches eine in Falzumfangsrichtung (18) verlaufende Aussparung (27) an der falzseitigen Treibstange (3) durchsetzt, durch die von ihm durchsetzte Aussparung (27) geführt ist.

11. Verriegelungsbeschlag nach wenigstens einem der vorhergehenden Ansprüche, **dadurch gekennzeichnet, dass** für einander zugeordnete gegenläufig verschiebbare Verriegelungselemente (19, 21; 20, 22; 219, 221; 220, 222; 233, 235; 234, 236) ein gemeinsames Schließstück (23, 24; 123, 124) vorgesehen ist, in welches die einander zugeordneten Verriegelungselemente (19, 20; 20, 22; 219, 221; 220, 222; 233, 235; 234, 236) in einer Verriegelungsstellung eingreifen.

12. Verriegelungsbeschlag nach wenigstens einem der vorhergehenden Ansprüche, **dadurch gekennzeichnet, dass** für einander zugeordnete gegenläufig verschiebbare Verriegelungselemente (19, 21; 20, 22; 219, 221; 220, 222; 233, 235; 234, 236) ein gemeinsames Schließstück (123, 124) vorgesehen ist, welches in Richtung (33) der von dem Schließstück (123, 124) und den Verriegelungselementen (19, 21; 20, 22; 219, 221; 220, 222; 233, 235; 234, 236) beim Öffnen oder Schließen des betreffenden Fensters, den betreffenden Tür oder dergleichen ausgeführten Relativbewegung gegeneinander versetzte Aufnahmen (30, 31; 130, 131) für die einander zugeordneten Verriegelungselemente (19, 21; 20, 22; 219, 221; 220, 222; 233, 235; 234, 236) aufweist.

## Claims

1. Locking fitting for a window or a door, having two operating rods (3, 4), which are displaceable, by means of an operating rod drive, in a groove in opposite directions in the groove circumferential direction (18), the operating rod drive including an operating mechanism (5) and a reversing mechanism (12) between the operating rods (3, 4) and the one actuating-side operating rod (4) being actuatable by means of the operating mechanism (5), and the other actuated-side operating rod (3) being actuatable by means of the reversing mechanism (12), upon displacement of the actuating-side operating rod (4), in the respective displacement direction, and the operating rods (3, 4) having at least two locking elements (19, 21; 20, 22; 219, 221; 220, 222; 233, 235; 234, 236) in the groove circumferential direction (18) on at least one of the sides of the operating mechanism (5), which locking elements are displaceable in opposite directions on one and the same side of the operating mechanism (5) with the operating rods (3, 4), **characterised in that** the operating rods (3, 4) overlap each other, when situated one behind the other transversely relative to the groove, and the reversing mechanism (12) is provided transversely relative to the groove between the operating rods (3, 4) and **in that**, on at least one of the sides of the operating mechanism (5), locking elements (19, 21; 20, 22; 219, 221; 220, 222; 233, 235; 234, 236), which are disposed on one and the same side of the operating mechanism (5) and are displaceable in opposite directions, are mounted on the operating rods (3, 4) which are situated one behind the other transversely relative to the groove.

2. Locking fitting according to claim 1, **characterised in that** at least one of the operating rods (3, 4) is provided in the region of the reversing mechanism (12) with at least one cranked bend (10) transversely relative to the groove.

3. Locking fitting according to at least one of the preceding claims, **characterised in that** the reversing mechanism (12) is disposed in the region of the operating mechanism (5) and **in that** a support body (17, 117) which acts transversely relative to the groove is provided there between the operating rods (3, 4).

4. Locking fitting according to at least one of the preceding claims, **characterised in that** the reversing mechanism (12) has a plurality of reversing mechanism pinions (113, 133) with pinion axes of rotation parallel to the groove, the reversing mechanism pinions (113, 133) engaging on the one hand with the actuating-side operating rod (4) and on the other hand with the actuated-side operating rod (3) and being disposed offset relative to each other in the groove circumferential direction (18).

5. Locking fitting according to claim 4, **characterised in that** reversing mechanism pinions (113, 133) are provided in the groove circumferential direction (18) on both sides of the operating mechanism (5).

6. Locking fitting according to at least one of the preceding claims, **characterised in that** the operating mechanism (5) and the reversing mechanism (12) are accommodated in a common mechanism housing.

7. Locking fitting according to at least one of the preceding claims, **characterised in that** the operating rod (4) at a distance from the groove has at least one locking element (20) which, through a gap (27) which extends in the groove circumferential direction (18) on the operating rod (3) on the groove side, is connected thereto.

8. Locking fitting according to at least one of the preceding claims, **characterised in that** the operating rods (3, 4) extend in the groove circumferential direction (18) on both sides of the operating mechanism (5) and have, on both sides of the operating mechanism (5), at least two locking elements (19, 21; 20, 22; 219, 221; 220, 222; 233, 235; 234, 236) which are displaceable in opposite directions with the operating rods (3, 4).

9. Locking fitting according to claim 8, **characterised in that** the operating rods (3, 4), which extend on both sides of the operating mechanism (5), are displaced relative to each other in the groove circumferential direction (18), and **in that** the operating rods (3, 4) have respectively at least one locking element (19, 22) on their part which projects relative to the other operating rod (3, 4) respectively in the groove circumferential direction (18), and **in that** the operating rod (4) which is at a distance from the groove has at least one locking element (20) on its part which is recessed relative to the operating rod (3) on the groove side in the groove circumferential direction (18), said locking element being connected thereto through a gap (27) which extends in the groove circumferential direction (18) on the operating rod (3) on the groove side.

10. Locking fitting according to claim 7 or 9, **characterised in that**, on the operating rod (4) which is at a distance from the groove, at least one locking element (20) which penetrates a gap (27) extending in the groove circumferential direction (18) on the operating rod (3) which is on the groove side, is guided through the gap (27) which is penetrated by said locking element.

11. Locking fitting according to at least one of the preceding claims, **characterised in that** a common closing piece (23, 24; 123, 124) is provided for locking elements (19, 21; 20, 22; 219, 221; 220, 222; 233, 235; 234, 236) which are displaceable in opposite directions and are associated with each other, in which closing piece the locking elements (19, 21; 20, 22; 219, 221; 220, 222; 233, 235; 234, 236), which are associated with each other, engage in a locking position.

12. Locking fitting according to at least one of the preceding claims, **characterised in that** a common closing piece (123, 124) is provided for locking elements (19, 21; 20, 22; 219, 221; 220, 222; 233, 235; 234, 236) which are displaceable in opposite directions and are associated with each other, which closing piece has receiving means (30, 31; 130, 131) for the locking elements (19, 21; 20, 22; 219, 221; 220, 222; 233, 235; 234, 236) which are associated with each other, said receiving means being displaced relative to each other in the direction (33) of the relative movement which is performed by the closing piece (123, 124) and the locking elements (19, 21; 20, 22; 219, 221; 220, 222; 233, 235; 234, 236) upon opening or closing the relevant window, the relevant door or the like.

## Revendications

1. Ferrure de verrouillage pour fenêtre ou porte, comportant deux crémones (3, 4) à mouvements opposés dans le sens du pourtour de la feuillure (18) au moyen d'un entraînement de crémones sur une feuillure, l'entraînement de crémones comprenant un mécanisme de commande (5) ainsi qu'un mécanisme de changement de sens (12) entre les crémones (3, 4), et dont l'une des crémones (4) du côté entraînement peut être entraînée dans le sens de déplacement respectif au moyen du mécanisme de commande (5), et dont l'autre crémone (3) du côté sortie peut être entraînée dans le sens de déplacement respectif au moyen du mécanisme de changement de sens (12) en déplaçant la crémone (4) du côté entraînement, les crémones (3, 4) présentant au moins deux éléments de verrouillage (19, 21 ; 20, 22 ; 219, 221 ; 220, 222 ; 233, 235 ; 234, 236), dans le sens du pourtour de la feuillure (18), sur au moins l'un des côtés du mécanisme de commande (5), lesquels éléments sont à mouvements opposés avec les crémones (3, 4) sur un et même côté du mécanisme de commande (5),
**caractérisée en ce que**
les crémones (3, 4) positionnées l'une derrière l'autre se chevauchent l'une l'autre, transversalement à la feuillure, le mécanisme de changement de sens (12) est prévu entre les crémones (3, 4) transversalement à la feuillure, et les éléments de verrouillage (19, 21, 20, 22, 219, 221, 220, 222, 233, 235, 234, 236) à mouvements opposés sont disposés sur au moins l'un des côtés du mécanisme de commande (5) sur un et même côté du mécanisme de commande (5) et appliqués sur les crémones (3, 4) situées les unes derrières les autres transversalement à la feuillure.

2. Ferrure de verrouillage selon la revendication 1,
**caractérisée en ce qu'**
au moins l'une des crémones (3, 4) dans la zone du mécanisme de changement de sens (12) est munie d'au moins un contre-coude (10) transversalement à la feuillure.

3. Ferrure de verrouillage selon au moins l'une quelconque des revendications précédentes,
**caractérisée en ce que**
le mécanisme de changement de sens (12) est disposé dans la zone du mécanisme de commande (5), et un corps de support (17, 117) agissant transversalement à la feuillure est prévu entre les crémones (3, 4).

4. Ferrure de verrouillage selon au moins l'une quelconque des revendications précédentes,
**caractérisée en ce que**
le mécanisme de changement de sens (12) présente plusieurs pignons de mécanisme de changement de sens (113, 133) avec des axes de pivotement de pignons parallèles à la feuillure, les pignons de mécanisme de changement de sens (113, 133) s'engrenant d'une part dans la crémone (4) du coté entraînement, et d'autre part dans la crémone (3) du côté sortie, et sont décalés l'un par rapport à l'autre dans le sens du pourtour de la feuillure.

5. Ferrure de verrouillage selon la revendication 4,
**caractérisée en ce que**
les pignons de mécanisme de changement de sens (113, 133) sont prévus dans le sens du pourtour de la feuillure (18) des deux côtés du mécanisme de commande (5).

6. Ferrure de verrouillage selon au moins l'une quelconque des revendications précédentes,
**caractérisée en ce que**
le mécanisme de commande (5) ainsi que le mécanisme de changement de sens (12) sont appliqués en dessous dans une boîte à engrenages commune.

7. Ferrure de verrouillage selon au moins l'une quelconque des revendications précédentes,
**caractérisée en ce que**
la crémone (4) éloignée de la feuillure présente au moins un élément de verrouillage (20) qui lui est raccordée à l'aide d'un évidement (27) s'étendant sur la crémone (3) du côté feuillure dans le sens du pourtour de la feuillure (18).

8. Ferrure de verrouillage selon au moins l'une quelconque des revendications précédentes,
**caractérisée en ce que**
les crémones (3, 4) s'étendent dans le sens du pourtour de la feuillure (18) des deux côtés du mécanisme de commande (5) et présentent au moins deux éléments de verrouillage (19, 21 ; 20, 22 ; 219, 221 ; 220, 222 ; 233, 235 ; 234, 236) sur les deux côtés du mécanisme de commande (5), lesquels éléments de verrouillage sont à mouvement opposés avec les crémones (3, 4).

9. Ferrure de verrouillage selon la revendication 8,
**caractérisée en ce que**
les crémones (3, 4) s'étendant des deux côtés du mécanisme de commande (5) sont décalées l'une par rapport à l'autre dans le sens du pourtour de la feuillure (18), les crémones (3, 4) présentent, sur leur partie dépassant dans le sens du pourtour de la feuillure (18) à l'opposé de l'autre crémone (3, 4), respectivement au moins un élément de verrouillage (19, 22), et la crémone (4) éloignée de la feuillure présente, sur sa partie en retrait dans le sens du pourtour de la feuillure (18) à l'opposé de la crémone (3) du côté feuillure, au moins un élément de verrouillage (20) raccordé à celle-ci à l'aide d'un évidement (27) s'étendant sur la crémone (3) du côté feuillure dans le sens du pourtour de la feuillure (18).

10. Ferrure de verrouillage selon la revendication 7 ou 9,
**caractérisée en ce qu'**
au moins un élément de verrouillage (20) qui traverse l'évidement (27) s'étendant dans le sens du pourtour de la feuillure (18) sur la crémone (3) du côté feuillure, est guidé par l'évidement (27) qu'il traverse sur la crémone (4) éloignée de la feuillure.

11. Ferrure de verrouillage selon au moins l'une quelconque des revendications précédentes,
**caractérisée en ce que**
pour des éléments de verrouillage (19, 21 ; 20, 22 ; 219, 221 ; 220, 222 ; 233, 235 ; 234, 236) associés l'un à l'autre à mouvements opposés, on prévoit une pièce de fermeture commune (23, 24 ; 123, 124) dans laquelle s'engrènent les éléments de verrouillage associés l'un à l'autre (19, 20, 21, 22, 219, 221, 220, 222, 233, 235, 234, 236) en position de verrouillage.

12. Ferrure de verrouillage selon au moins l'une quelconque des revendications précédentes,
**caractérisée en ce qu'**
une pièce de fermeture commune (123, 124) prévue pour les éléments de verrouillage (19, 21 ; 20, 22 ; 219, 221 ; 220, 222 ; 233, 235 ; 234, 236) associés l'un à l'autre à mouvements opposés, présente des logements (30, 31 ; 130, 131) décalés l'un par rapport à l'autre pour les éléments de verrouillage associés l'un à l'autre (19, 21 ; 20, 22 ; 219, 221 ; 220, 222 ; 233, 235 ; 234, 236) dans le sens (33) du mouvement relatif réalisé par la pièce de fermeture (123, 124) et par les éléments de verrouillage (19, 21 ; 20, 22 ; 219, 221 ; 220, 222, 233, 235, 234, 236), lors de l'ouverture ou de la fermeture de la fenêtre, porte ou similaire concernée.
